# EUROPÄISCHE PATENTANMELDUNG

(11) **EP 4 650 175 A1**
(43) Veröffentlichungstag der Anmeldung: **19.11.2025**
(21) Anmeldenummer: 25175912.2
(22) Anmeldetag: 13.05.2025
(51) Int. Cl.: B41J 2/155, B41J 11/00, B41J 2/21

(54) **DRUCKEINHEIT SOWIE VERFAHREN ZUM BEDRUCKEN EINES SUBSTRATS**

(30) Priorität: 15.05.2024 DE 102024113523
(71) Anmelder: MPRINT Morlock GmbH + Co. KG, 72270 Baiersbronn (DE)
(72) Erfinder: Morlock, Michael, 72270 Baiersbronn (DE)
(74) Vertreter: Zinsinger, Norbert

(57) **Zusammenfassung**

Die Erfindung betrifft eine Druckeinheit (1) sowie ein Verfahren zum Bedrucken eines Substrats (12). Die Druckeinheit (1) zum Bedrucken eines Substrats (12) umfasst zwei in Laufrichtung des Substrats (12) hintereinander angeordnete Druckköpfe (2a, 2b) und zwei Pinning-Einheiten (3a, 3b), wobei jeder Druckkopf (2a, 2b) ein oder mehrere Druckchips (4) mit je zwei Düsenreihen (5a, 5b, 5e, 5f), die quer zur Laufrichtung des Substrats (12) angeordnet sind, aufweist, wobei jede Düsenreihe (5a, 5b, 5e, 5f) zwei oder mehr Düsen (6) aufweist. Die zwei Düsenreihen (5a, 5b, 5e, 5f) weisen in jedem der zwei Druckköpfe (2a, 2b) eine erste Farbe in einer ersten der zwei Düsenreihen (5a, 5e) und eine zweite, zur ersten Farbe unterschiedliche, Farbe in einer zweiten der zwei Düsenreihen (5b, 5f) auf, und entweder ist die Farbreihenfolge der ersten und zweiten Farbe in den zwei Düsenreihen (5a, 5b, 5e, 5f) zwischen den zwei Druckköpfen (2a, 2b) identisch ist und die zwei Druckköpfe (2a, 2b) weisen weiter einen mechanischen Versatz (7) zueinander auf, der dem halben Abstand zwischen zwei nebeneinanderliegenden Düsen (6) der zwei oder mehr Düsen (6) entspricht, oder die Farbreihenfolge der ersten und zweiten Farbe in den zwei Düsenreihen (5a, 5b, 5e, 5f) zwischen den zwei Druckköpfen (2a, 2b) ist umgekehrt.

## Beschreibung

Die Erfindung betrifft eine Druckeinheit sowie ein Verfahren zum Bedrucken eines Substrats.

Beim Verdrucken von Farbe mit entsprechenden Druckeinheiten ist es üblich, mittels eines Druckkopfs, bedingt durch die Kopfarchitektur, nur eine einzige Farbe zu verdrucken. Zur Erreichung der maximalen Auflösung von beispielsweise 600 dpi pro Farbe wird jede Düsenreihe mit einer physikalischen Auflösung von je 300 dpi mit derselben Farbe belegt, so dass die maximale Auflösung von 600 dpi pro Farbe erreicht wird. Ferner ist es bekannt, die aufgedruckte Farbe mittels Pinning-Einheiten zu trocknen, wobei eine Trocknung grundsätzlich nach jeder oder mehreren der eingangs genannten Druckköpfe erfolgen kann. Als Druckverfahren sind das sogenannte Single Pass sowie Multi Pass, wie beispielsweise das Dual Pass Verfahren bekannt. Beim Single Pass Verfahren wird jede Farbe in einem Druckdurchgang gedruckt, wie beispielsweise alle Gelbanteile eines Bildes auf einmal. Beim Multi Pass Verfahren, wie beispielsweise dem Dual Pass Verfahren, wird das Bild in zwei separaten Durchgängen gedruckt, d. h., dass beispielsweise die Gelbanteile des Bildes nicht auf einmal, sondern auf zwei Durchgänge aufgeteilt werden, wobei die Aufteilung typischerweise stochastisch erfolgt. Nachteilig bei bekannten Druckeinrichtungen, welche insbesondere die oben genannten Verfahren durchführen, ist jedoch, dass mittels dieser nicht für alle gewünschten Anwendungen zufriedenstellende Druckergebnisse erreicht werden können, welche sich durch ein homogenes Druckergebnis, eine hohe Druckqualität, eine gute Kantenschärfe sowie auch eine hohe Druckgeschwindigkeit und entsprechend geringe Zykluszeiten auszeichnen.

Unter einem homogenen Druckergebnis wird hier insbesondere ein homogener Farbeindruck der bedruckten Flächen verstanden. Unter einer hohen Druckqualität wird hier insbesondere das Erreichen der gewünschten Druckauflösung, ein ansprechender Mehrfarbendruck und/oder kräftige, vorzugsweise nicht blass erscheinende, Farben verstanden. Nachteile des Single Pass Verfahrens sind häufig fehlende Kantenschärfe sowie ein blass erscheinender Flächendruck, der keine zufriedenstellende Homogenität aufweist. Nachteile des Multi Pass Verfahrens sind lange Zykluszeiten durch das Vor- und Zurückfahren des Druckkopfs sowie das mechanische Versetzen des Druckkopfs um ca. 1 mm zur Elimination von systematischen Fehlern, wie beispielweise zwei schräg feuernde nebeneinanderliegende Düsen. Ferner kann diese Technik nur bei Direktdruckanwendungen eingesetzt werden, bei denen das zu bedruckende Substrat mindestens zweimal oder mehrfach unter dem Druckkopf verfahren werden kann, so dass hier auch ein entsprechender technischer Aufwand entsteht.

Der Erfindung liegt nun die Aufgabenstellung zugrunde, eine verbesserte Druckeinheit sowie ein verbessertes Verfahren zum Bedrucken eines Substrats bereitzustellen, mittels welchen insbesondere die Nachteile des Stands der Technik vermieden werden. Insbesondere liegt der Erfindung daher die Aufgabenstellung zugrunde, eine kompakte Druckeinheit bereitzustellen, die ein homogenes Druckergebnis mit einer hohen Druckqualität und einer guten Kantenschärfe bereitstellt.

Diese Aufgabe wird gelöst von einer Druckeinheit, insbesondere zum Bedrucken eines Substrats, umfassend zwei in Laufrichtung des Substrats hintereinander angeordnete Druckköpfe und zwei Pinning-Einheiten, wobei jeder Druckkopf ein oder mehrere Druckchips mit je zwei Düsenreihen, die quer zur Laufrichtung des Substrats angeordnet sind, aufweist, wobei jede Düsenreihe zwei oder mehr Düsen aufweist, und insbesondere wobei die zwei Düsenreihen zueinander um einen halben Abstand zwischen zwei nebeneinanderliegenden Düsen der zwei oder mehr Düsen versetzt angeordnet sind, und wobei die zwei Düsenreihen in jedem der zwei Druckköpfe eine erste Farbe in einer ersten der zwei Düsenreihen und eine zweite, zur ersten Farbe unterschiedliche, Farbe in einer zweiten der zwei Düsenreihen aufweisen, und dass entweder die Farbreihenfolge der ersten und zweiten Farbe in den zwei Düsenreihen zwischen den zwei Druckköpfen identisch ist und die zwei Druckköpfe einen mechanischen Versatz zueinander aufweisen, der dem halben Abstand zwischen zwei nebeneinanderliegenden Düsen der zwei oder mehr Düsen entspricht, und/oder dass die Farbreihenfolge der ersten und zweiten Farbe in den zwei Düsenreihen zwischen den zwei Druckköpfen umgekehrt bzw. vertauscht ist.

Diese Aufgabe wird weiter gelöst von einem Verfahren zum Bedrucken eines Substrats umfassend die folgenden Schritte, die insbesondere in der folgenden Reihenfolge durchgeführt werden: - Bereitstellen einer erfindungsgemäßen Druckeinheit, insbesondere nach einem der Ansprüche 1 bis 15; - Zuführen des Substrats zur Druckeinheit; - Bedrucken des Substrats mittels der Druckeinheit, insbesondere zwei- oder mehrfarbig und/oder mit einer Auflösung von 600 x 600 dpi.

Durch die erfindungsgemäße Druckeinheit sowie durch das erfindungsgemäße Verfahren zum Bedrucken eines Substrats werden die Vorteile von Single Pass Verfahren und Multi Pass Verfahren, wie beispielsweise Dual Pass Verfahren, kombiniert. In anderen Worten wird mit Hilfe der erfindungsgemäßen Druckeinheit ein Dual Pass Verfahren, also das Drucken jedes Farbanteils des Bildes in zwei Durchgängen, simuliert. Dadurch, dass die Farbreihenfolge der Farben in den Düsenreihen vertauscht ist bzw. dadurch, dass bei gleicher Farbreihenfolge in den Düsenreihen die Drückköpfe zueinander einen mechanischen Versatz aufweisen, wird trotz der Verwendung von zwei unterschiedlichen Farben je Druckkopf insgesamt dennoch die gewünschte bzw. maximale Auflösung der verwendeten Druckköpfe erreicht, da der zweite Druckkopf immer, insbesondere in der bedruckten Fläche auf dem Substrat, in die Zwischenräume des ersten Druckkopfs druckt. Durch die Verwendung von zwei Druckköpfen in Kombination mit zwei Farben in den Düsenreihen wird daher ein zweifarbiger Druck realisiert, der die maximale Auflösung der verwendeten Druckköpfe erzielt und weiter kurze Zykluszeiten erreicht, da mittels der Druckköpfe zwei Durchgänge simuliert werden, wobei physikalisch bzw. mechanisch nur ein Durchgang durchgeführt wird. Ferner wird es hierdurch ermöglicht, die hohe Druckqualität, gute Kantenschärfe, hohe Passergenauigkeit und das homogene Druckergebnis von Multi Pass Verfahren, insbesondere dem Dual Pass Verfahren, in nur einem Durchgang nutzbar zu machen. Somit können mittels der erfindungsgemäßen Druckeinheit nun Anwendungen, die üblicherweise im Singe Pass Verfahren mit Druckeinheiten gemäß dem Stand der Technik durchgeführt wurden und dadurch auch die damit verbundenen Nachteile aufweisen, in hoher Druckqualität erzeugt werden. Hierdurch werden die bisher mit den bekannten Single Pass Verfahren unter Verwendung herkömmlicher Druckeinheiten verbundenen Nachteile vermieden. Zu derartigen Druckanwendungen, die üblicherweise im Single Pass Verfahren durchgeführt wurden zählen unter anderem: Rolle-zu-Rolle Anwendungen, wie das Bedrucken von Etiketten, oder auch Bogen Anwendungen oder das Bedrucken von Werkstücken. In diesen Anwendungen können mit Hilfe der erfindungsgemäßen Druckeinheit nun die hier dargelegten Vorteile erzielt werden. Die beiden Pinning-Einheiten tragen zur Trocknung und damit der Simulation der beiden Durchgänge bei, indem eine entsprechende Zwischentrocknung zielgerichtet erfolgt. Hierdurch wird somit eine kompakte Druckeinheit bereitgestellt, die ein homogenes Druckergebnis mit einer hohen Druckqualität und guter Kantenschärfe und hoher Passergenauigkeit erzeugt und gleichzeitig kurze Zykluszeiten ermöglicht.

Unter Register oder Passer, bzw. Registergenauigkeit oder Passergenauigkeit ist eine Lagegenauigkeit zweier oder mehrerer Elemente und/oder Schichten relativ zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Prozesssicherheit zu erhöhen. Die lagegenaue Positionierung kann dabei insbesondere mittels sensorischer, vorzugsweise optisch detektierbarer Passermarken oder Registermarken erfolgen. Diese Passermarken oder Registermarken können dabei entweder speizielle separate Elemente oder Bereiche oder Schichten darstellen oder selbst Teil der zu positionierenden Elemente oder Bereiche oder Schichten sein. Idealerweise ist vorgesehen, dass die Passergenauigkeit "0" beträgt, oder diese so gering wie möglich ist. Die Passergenauigkeit liegt vorzugsweise bei kleiner 32 µm, bevorzugt bei kleiner 16 µm, besonders bevorzugt bei kleiner 8 µm.

**In** anderen Worten ist es möglich, eine Druckeinheit, insbesondere zum Bedrucken eines Substrats, bereitzustellen, die in Laufrichtung eines bzw. des Substrats einen ersten und einen zweiten Druckkopf umfasst, wobei der erste und zweite Druckkopf in Laufrichtung des Substrats hintereinander angeordnet sind. Weiter bevorzugt weist jeder Druckkopf ein oder mehrere Druckchips mit je zwei Düsenreihen, die quer zur Laufrichtung des Substrats angeordnet sind, auf, insbesondere wobei jede Düsenreihe zwei oder mehr Düsen aufweist, und wobei vorzugsweise die zwei Düsenreihen zueinander um einen halben Abstand zwischen zwei nebeneinanderliegenden Düsen versetzt angeordnet sind.

Vorzugsweise weisen die zwei Düsenreihen in dem ersten und dem zweiten Druckkopf eine erste Farbe in einer ersten der zwei Düsenreihen und eine zweite, zur ersten Farbe unterschiedliche, Farbe in einer zweiten der zwei Düsenreihen auf, insbesondere wobei die Farbreihenfolge der ersten und zweiten Farbe in den zwei Düsenreihen zwischen dem ersten und dem zweiten Druckkopf identisch ist und der erste und der zweite Druckkopf einen mechanischen Versatz zueinander aufweist, der bevorzugt dem halben Abstand zwischen zwei nebeneinanderliegenden Düsen der zwei oder mehr Düsen entspricht. Alternativ oder ergänzend ist es bevorzugt, dass die Farbreihenfolge der ersten und zweiten Farbe in den zwei Düsenreihen zwischen dem ersten und zweiten Druckkopf umgekehrt ist.

So ist es möglich, dass der erste und der zweite Druckkopf die erste und die zweite Farbe aufweist. Auch ist es möglich, dass die zwei Druckköpfe eine erste und eine zweite Farbe aufweisen.

Auch ist es möglich, dass die zwei Druckköpfe bzw. der erste und der zweite Druckkopf jeweils eine erste und zweite Düsenreihe aufweisen, wobei die erste Düsenreihe die erste Farbe aufweist oder beinhaltet und die zweite Düsenreihe die zweite Farbe aufweist oder beinhaltet oder umgekehrt. Umgekehrt heißt in diesem Zusammenhang insbesondere, dass die erste Düsenreihe die zweite Farbe aufweist oder beinhaltet und die zweite Düsenreihe die erste Farbe aufweist oder beinhaltet.

Hierbei ist es möglich, dass die Farbreihenfolge in den Düsenreihen der zwei Druckköpfe bzw. des ersten und des zweiten Druckkopfs identisch oder umgekehrt zueinander ist. Für den Fall, dass die Farbreihenfolge identisch ist, ist es besonders bevorzugt, dass der erste und der zweite Druckkopf einen mechanischen Versatz zueinander aufweist, der bevorzugt dem halben Abstand zwischen zwei nebeneinanderliegenden Düsen der zwei oder mehr Düsen entspricht.

So ist es bevorzugt, dass die zwei Druckköpfe, insbesondere der erste und der zweite Druckkopf, derart zueinander versetzt, bevorzugt mechanisch zueinander versetzt, angeordnet sind, dass der zweite der zwei Druckköpfe, insbesondere der zweite Druckkopf, bzw. die Düsen des zweiten Druckkopfs in die Zwischenräume der Düsen, insbesondere in die Lücken, des ersten der zwei Druckköpfe, insbesondere des ersten Druckkopfs, druckt.

Die mindestens zwei Druckköpfe sind hier also in Laufrichtung des Substrats angeordnet. Der Abstand zwischen dem ersten und zweiten Druckkopf beträgt hier vorzugsweise eine Druckkopfbreite. Analog beträgt der Abstand zwischen dem zweiten und dritten, sowie dem dritten und vierten Druckkopf vorzugsweise eine Druckkopfbreite.

Unter Düse wird hier auch Pixel verstanden, insbesondere da eine Düse (engl. nozzle) ein Punkt bzw. Pixel auf dem Substrat als Druck bzw. Druckbild erzeugt. **In** anderen Worten bildet eine Reihe von nebeneinanderliegenden Pixeln eine Pixelreihe bzw. Düsenreihe. Die Zwischenräume der Düsen entsprechen damit den Zwischenräumen der von den entsprechenden Düsen gedruckten Pixel auf dem Substrat.

Vorzugsweise umfasst ein Druckchip neben den zwei Düsenreihen noch Aktuatoren, insbesondere TFP-Aktuatoren, und Tintenkanäle.

Ferner ist es von Vorteil, wenn die Druckeinheit mindestens zwei in Laufrichtung des Substrats hintereinanderliegende Druckköpfe und entsprechend mindestens zwei Pinning-Einheiten aufweist.

In anderen Worten ist es daher möglich, dass die erfindungsgemäße Druckeinheit zum Bedrucken eines Substrats mindestens zwei in Laufrichtung des Substrats hintereinander angeordnete Druckköpfe und mindestens zwei Pinning-Einheiten umfasst.

Diesbezüglich ist hier auch auf untenstehende Ausführungen verwiesen, welche eine Druckeinheit mit zwei weiteren Druckköpfen und zwei weiteren Pinning-Einheiten beschreibt.

Auch ist es möglich, dass die Anzahl der mindestens zwei in Laufrichtung des Substrats hintereinanderliegende Druckköpfe und entsprechend die Anzahl der mindestens zwei Pinning-Einheiten in Abhängigkeit der zu verdruckenden Farben bzw. in Abhängigkeit des gewünschten Drucks und/oder dessen Farbgestaltung gewählt wird. So es beispielsweise möglich, dass die Anzahl der Druckköpfe und Pinning-Einheiten bei Wahl des CMYK-Modells (Cyan, Magenta, Yellow, Key/Schwarz) Vier beträgt oder dass die Anzahl der Druckköpfe und Pinning-Einheiten bei Wahl des RGB-Modells (Rot, Grün, Blau) Drei beträgt. Das CMYK-Modell ist hierbei das bevorzugte Farb-Modell und in der Druckbranche gängige Farb-Modell, welches auch bei der vorliegenden Erfindung bevorzugt Anwendung findet. Weiter ist es auch denkbar, dass zusätzlich zum CMYK-Modell noch weitere Sonderfarben bereitgestellt und verdruckt werden können. Dies können beispielsweise Farben sein, einzeln oder mehrere ausgewählt aus: Weiß, mit Weiß abgetönte Farben, pastellartige Farben, Hautfarbe, Metallicfarbe, Neonfarben. Somit kann die Anzahl der Druckköpfe und/oder Pinning-Einheiten beispielsweise zwei, drei, vier, fünf, sechs, sieben, acht oder mehr betragen, wobei zwei bevorzugt und vier besonders bevorzugt sind. Die Ausgestaltung der Druckköpfe und/oder der Pinning-Einheiten entspricht hierbei bevorzugt der Ausgestaltung der zwei Druckköpfe bzw. der zwei weiteren Druckköpfe und/oder der zwei Pinning-Einheiten bzw. der zwei weiteren Pinning-Einheiten.

Es ist hierbei auch möglich, die erfindungsgemäße Druckeinheit mit zwei Druckköpfen beispielsweise mit einem Druckkopf und/oder einer Druckeinheit zu kombinieren, wobei dieser Druckkopf und/oder diese Druckeinheit herkömmlich betrieben wird und beispielsweise in allen Düsenreihen dieselbe Farbe aufweist. D. h. die erfindungsgemäße Druckeinheit kann mit herkömmlichen Druckeinheiten, insbesondere in Abhängigkeit der Anforderungen an das Druckergebnis, kombiniert werden. Beispielsweise ist es denkbar, dass zwei Farben mit guter Kantenschärfe, hoher Passergenauigkeit, homogenen Druckergebnis und guter Druckqualität mittels der erfindungsgemäßen Druckeinheit gedruckt werden und weitere Farben weniger hohe Anforderungen in einem konkreten Druckprojekt aufzuweisen brauchen und daher mit herkömmlichen Druckeinheiten gedruckt werden können.

Unter Farben werden hier bevorzugt Druckfarben bzw. Tinten, insbesondere Drucktinten, verstanden. Beispielsweise kommen hierfür eine Vielzahl von, insbesondere industriell eingesetzten, Farben bzw. Tintensorten, in Frage. So ist es möglich, wasserbasierende Tinten, UV-härtende Tinten, Eco-Solvent-Tinten, auf Öl basierende Tinten und/oder Lösemitteltinten zu verwenden. Weiter können auch spezielle Fluide, insbesondere die primär in den Bereichen Digital- und Produktionsdruck zu finden sind, verwendet werden. Vorzugsweise werden Farben des CMYK-Farbmodells verdruckt. Es ist jedoch auch möglich, Farben gemäß anderen Farbräumen bzw. Farbmodellen, wie beispielsweise des RGB-Farbmodells, zu verwenden.

Das Trocknen der Farbe, insbesondere der Druckfarbe, bzw. Tinte, insbesondere der Drucktinte, erfolgt mittels der Pinning-Einheiten, welche die Farbe zwischentrocknen bzw. antrocknen und so fixieren. Unter Trocknung ist hier insbesondere eine Ultraviolett (UV)-Härtung zu verstehen, d. h. eine Polymerisierung bzw. Vernetzung einer UV-härtbaren Farbe. Ein Trocknen kann auch nur eine teilweise Vernetzung, also ein Angelieren und/oder Erhöhen der Viskosität, bedeuten. Die Pinning-Einheit kann auch als Trocknungs-Einheit oder Zwischentrocknungseinheit bezeichnet werden.

Weiter ist eine Verwendung einer erfindungsgemäßen Druckeinheit, insbesondere nach einem der Ansprüche 1 bis 15, in einer Druckeinrichtung zweckmäßig, vorzugsweise wobei die Druckeinrichtung einen Substrattisch, insbesondere zum Transport des Substrats, umfasst.

Unter Druckeinrichtung bzw. Drucksystem wird hier ein System verstanden, dass eine, insbesondere erfindungsgemäße, Druckeinheit und weitere Komponenten wie beispielsweise einen Substrattisch, ein Transportband, eine Trocknungseinheit und/oder eine Glättungseinheit umfasst.

So ist es möglich, dass das Substrat, insbesondere der Druckeinheit, über einen Substrattisch zugeführt wird.

Auch ist eine Verwendung einer erfindungsgemäßen Druckeinheit, insbesondere nach einem der Ansprüche 1 bis 15, zum Bedrucken eines Substrats und/oder in einem Verfahren zum Bedrucken eines Substrats sinnvoll.

Ferner ist auch eine Verwendung von, insbesondere mindestens, zwei Druckköpfen, die insbesondere in Laufrichtung des Substrats hintereinander angeordnet sind, und wobei jeder Druckkopf ein oder mehrere Druckchips mit je zwei Düsenreihen, die insbesondere quer zur Laufrichtung des Substrats angeordnet sind, vorzugsweise in einer Druckeinrichtung, denkbar.

Auch hierbei weist bevorzugt jede Düsenreihe zwei oder mehr Düsen auf, und weiter bevorzugt sind die zwei Düsenreihen zueinander um einen halben Abstand zwischen zwei nebeneinanderliegenden Düsen der zwei oder mehr Düsen versetzt angeordnet.

Zweckmäßigerweise weisen auch hier die zwei Düsenreihen in jedem der, insbesondere mindestens, zwei Druckköpfe eine erste Farbe in einer ersten der zwei Düsenreihen und eine zweite, zur ersten Farbe unterschiedliche, Farbe in einer zweiten der zwei Düsenreihen auf, wobei entweder die Farbreihenfolge der ersten und zweiten Farbe in den zwei Düsenreihen zwischen den zwei Druckköpfen identisch ist und die zwei Druckköpfe einen mechanischen Versatz zueinander aufweisen, der insbesondere dem halben Abstand zwischen zwei nebeneinanderliegenden Düsen der zwei oder mehr Düsen entspricht, und/oder dass die Farbreihenfolge der ersten und zweiten Farbe in den zwei Düsenreihen zwischen den zwei Druckköpfen umgekehrt ist.

Ferner ist hier die Verwendung von, insbesondere mindestens, zwei Pinning-Einheiten bevorzugt in einer Druckeinrichtung von Vorteil, vorzugsweise wobei entlang der Laufrichtung des Substrats nach einem Druckkopf je eine Pinning-Einheit angeordnet ist.

Weitere vorteilhafte Ausgestaltungen der Erfindung sind in den Unteransprüchen bezeichnet.

Im Folgenden sind unter anderem insbesondere weiter bevorzugte Ausgestaltungen der Druckeinheit beschrieben:
So ist es möglich, dass die erste und zweite Farbe ausgewählt ist aus Cyan, Schwarz, Gelb, Magenta, insbesondere, dass, wenn die erste Farbe Cyan ist, die zweite Farbe Schwarz ist oder umgekehrt, oder dass, wenn die erste Farbe Gelb ist, die zweite Farbe Magenta ist oder umgekehrt. Umgekehrt heißt in diesem Zusammenhang, dass, wenn die erste Farbe Schwarz ist, die zweite Farbe Cyan ist, oder dass, wenn die erste Farbe Magenta ist, die zweite Farbe Gelb ist. Bevorzugt werden zunächst die dunkleren Farben Schwarz und Magenta und anschließend die helleren Farben Cyan und Gelb gedruckt. Hierdurch wird ein zweifarbiger Druck ermöglicht, der aufgrund des verwendeten CMYK-Farbmodells bereits ein breites Spektrum an Farben abdeckt.

Es ist jedoch auch möglich, Farben gemäß anderen Farbräumen bzw. Farbmodellen, wie beispielsweise des RGB-Farbmodells, zu verwenden.

Es ist von Vorteil, wenn die Druckeinheit zwei weitere in Laufrichtung des Substrats hintereinander angeordnete Druckköpfe und zwei weitere Pinning-Einheiten aufweist, insbesondere wobei die zwei Druckköpfe und die zwei weiteren Druckköpfe ebenfalls in Laufrichtung des Substrats hintereinander angeordnet sind. Hierdurch wird es ermöglicht, vier Farben und so beispielsweise das gesamte Farbspektrum des CMYK-Modells mittels der Druckeinheit zu drucken, wobei auch hier die oben dargelegten Vorteile erzielt werden.

Auch hierbei ist es zweckmäßig, wenn jeder Druckkopf ein oder mehrere Druckchips mit je zwei, insbesondere weiteren, Düsenreihen, die quer zur Laufrichtung des Substrats angeordnet sind, aufweist, wobei jede, insbesondere weitere, Düsenreihe zwei oder mehr Düsen aufweist, und wobei weiter bevorzugt die zwei, insbesondere weiteren, Düsenreihen zueinander um einen halben Abstand zwischen zwei nebeneinanderliegenden Düsen der zwei oder mehr Düsen versetzt angeordnet sind.

Bevorzugt weisen hierbei die zwei, insbesondere weiteren, Düsenreihen in jedem der weiteren zwei Druckköpfe eine dritte, zur ersten und zweiten Farbe unterschiedliche, Farbe in einer ersten der zwei, insbesondere weiteren, Düsenreihen und eine vierte, zur ersten, zweiten und dritten Farbe unterschiedliche, Farbe in einer zweiten der zwei, insbesondere weiteren, Düsenreihen auf.

In anderen Worten ist es möglich, dass die Druckeinheit weiter einen dritten und vierten Druckkopf in Laufrichtung des Substrats aufweist, wobei bevorzugt auch der dritte und vierte Druckkopf in Laufrichtung des Substrats hintereinander angeordnet sind.

So ist sinnvoll, wenn die zwei Druckköpfe einen ersten und einen zweiten Druckkopf aufweisen und/oder die zwei weiteren Druckköpfe einen dritten und einen vierten Druckkopf aufweisen.

Weiter ist es auch zweckmäßig, dass es sich bei den zwei Druckköpfen, den weiteren zwei Druckköpfen, dem ersten, zweiten, dritten und/oder vierten Druckkopf um einen PrecisionCore Druckkopf der Firma Epson, Suwa, Japan, handelt. Es ist jedoch auch möglich, andere Druckköpfe, die ein oder mehrere Druckchips mit je zwei Düsenreihen aufweisen, zu verwenden, wie beispielsweise der Firma Konica Minolta, Tokyo, Japan oder auch der Firma Ricoh Company Ltd., Tokyo, Japan.

Bevorzugt sind die Druckköpfe mit einer Vielzahl von, insbesondere industriell eingesetzten, Farben bzw. Tintensorten, kompatibel. So ist es möglich, mittels den Druckköpfen wasserbasierende Tinten, UV-härtende Tinten, Eco-Solvent-Tinten, auf Öl basierende Tinten und/oder Lösemitteltinten zu verwenden.

Weiter können auch spezielle Fluide, insbesondere die primär in den Bereichen Digital- und Produktionsdruck zu finden sind, verwendet werden. Vorzugsweise werden mittels der Druckköpfe jedoch Tinten mit den Farben des CMYK-Farbmodells verdruckt, wie bereits oben und auch weiter unten dargelegt.

So ist es möglich, dass der dritte und der vierte Druckkopf die dritte und die vierte Farbe aufweist. Auch ist es möglich, dass die zwei weiteren Druckköpfe eine dritte und eine vierte Farbe aufweisen.

Auch ist es möglich, dass die zwei weiteren Druckköpfe bzw. der dritte und der vierte Druckkopf jeweils eine weitere erste und weitere zweite Düsenreihe aufweisen, wobei die weitere erste Düsenreihe die dritte Farbe aufweist oder beinhaltet und die weitere zweite Düsenreihe die vierte Farbe aufweist oder beinhaltet oder umgekehrt.

So ist es von Vorteil, dass, wenn der erste Druckkopf die erste und zweite Farbe aufweist oder beinhaltet, dann auch der zweite Druckkopf die erste und zweite Farbe aufweist oder beinhaltet. Weiter ist hierbei von Vorteil, dass, wenn der dritte Druckkopf die dritte und vierte Farbe aufweist oder beinhaltet, dann auch der vierte Druckkopf die dritte und vierte Farbe aufweist oder beinhaltet.

So ist es vorteilhaft, wenn die Druckköpfe, welche dieselben Farben drucken, insbesondere die zwei Druckköpfe und/oder die weiteren Druckköpfe bzw. der erste und der zweite Druckkopf und/oder der dritte und der vierte Druckkopf aufeinander folgen. Damit liegen Druckköpfe, welche dieselben Farben drucken, bevorzugt nahe beieinander.

Unter aufeinanderfolgen wird hier verstanden, dass nach einem Druckkopf mit einer Farbkombination, wie beispielsweise Gelb/Magenta, der nächste Druckkopf, der dieselbe Farbkombination, also beispielsweise wieder Gelb/Magenta, aufweist, angeordnet ist. Zwischen diesen Druckköpfen ist es jedoch möglich, dass eine Pinning-Einheit angeordnet ist, jedoch insbesondere kein Druckkopf, der eine andere Farbkombination aufweist. Hierdurch werden Passerschwankungen oder Passerungenauigkeiten bzw. Registerungenauigkeiten zwischen den jeweils gleichen Farben deutlich reduziert. Zwar wird dadurch die Passergenauigkeit zwischen den weiteren Farben, also beispielsweise von Gelb/Magenta zu Cyan/Schwarz schlechter, jedoch nimmt das menschliche Auge Passerschwankungen von einer Farbe zu einer anderen Farbe nicht so stark wahr, da hierbei Farbflächen entweder nicht belegt sind und so beispielsweise weiße Flächen bzw. Flächen in der Farbe des unbedruckten Substrats darstellen oder Farbflächen mit zwei Farben belegt sind und so beispielsweise Mischfarben ergeben. Passerschwankungen innerhalb einer Farbe werden vom menschlichen Auge hingegen beispielsweise als unsaubere Kanten und/oder als geringe Kantenschärfe wahrgenommen. Daher ist es bevorzugt, wenn Druckköpfe, welche dieselben Farben drucken, nahe beieinander liegen und damit beispielsweise die zwei Druckköpfe und entsprechend die zwei weiteren Druckköpfe aufeinanderfolgen und nur durch eine dazwischenliegende Pinning-Einheit beabstandet sind.

Wie oben dargelegt ist es hierbei möglich, dass die Farbreihenfolge in den Düsenreihen der Druckköpfe identisch oder umgekehrt ist. So ist beispielsweise in der ersten Düsenreihe des ersten Druckkopfs die erste Farbe und in der zweiten Düsenreihe des ersten Druckkopfs die zweite Farbe vorhanden, dann kann in der ersten Düsenreihe des zweiten Druckkopfs entweder die erste oder die zweite Farbe vorliegen. Entsprechendes gilt für die zweite Düsenreihe des zweiten Druckkopfs. So ist beispielsweise in der ersten Düsenreihe des dritten Druckkopfs die dritte Farbe und in der zweiten Düsenreihe des dritten Druckkopfs die vierte Farbe vorhanden, dann kann in der ersten Düsenreihe des vierten Druckkopfs entweder die dritte oder die vierte Farbe vorliegen. Entsprechendes gilt für die zweite Düsenreihe des vierten Druckkopfs.

Es ist hierbei bevorzugt, wenn die Farbreihenfolge in den Druckköpfen identisch ist und ein mechanischer Versatz zwischen den Druckköpfen vorliegt. So ist es beispielsweise bevorzugt, wenn in der ersten Düsenreihe des ersten Druckkopfs die erste Farbe und in der zweiten Düsenreihe des ersten Druckkopfs die zweite Farbe vorhanden ist, dann liegt in der ersten Düsenreihe des zweiten Druckkopfs ebenfalls die erste Farbe und in der zweiten Düsenreihe des zweiten Druckkopfs ebenfalls die zweite Farbe vor, wobei der erste und der zweite Druckkopf den mechanischen Versatz, wie oben dargelegt aufweisen. Weiter ist es beispielsweise bevorzugt, wenn in der ersten Düsenreihe des dritten Druckkopfs die dritte Farbe und in der zweiten Düsenreihe des dritten Druckkopfs die vierte Farbe vorhanden ist, dann liegt in der ersten Düsenreihe des vierten Druckkopfs ebenfalls die dritte Farbe und in der zweiten Düsenreihe des vierten Druckkopfs ebenfalls die vierte Farbe vor, wobei der dritte und der vierte Druckkopf den mechanischen Versatz, wie bereits oben und auch im Folgenden noch dargelegt, aufweisen.

Die Druckfarben können nach unterschiedlichen Druckansätzen verdruckt werden. Vorzugsweise werden die Druckfarben in der nachfolgenden Reihenfolge, Cyan, Magenta, Gelb, Schwarz gedruckt. Besonders bevorzugt werden die Druckfarben von Hell nach Dunkel gedruckt, in der nachfolgenden Reihenfolge, Gelb, Magenta, Cyan, Schwarz. Bei Inkjet Druckern hat sich der Ansatz "Hell nach Dunkel" etabliert. Unabhängig von dem gewählten Druckansatz ist vorzugsweise vorgesehen, dass Schwarz als letzte Farbe gedruckt wird, bei der Verwendung von vier Druckfarben demnach als vierte Farbe, bei der Verwendung von sechs Druckfarben als sechste Druckfarbe etc. Es ist hierbei zweckmäßig, wenn die erste, zweite, dritte und vierte Farbe ausgewählt ist aus Cyan, Schwarz, Gelb, Magenta, bevorzugt, dass, wenn die erste Farbe Cyan ist, die zweite Farbe Magenta ist oder wenn die erste Farbe Magenta ist, die zweite Farbe Cyan ist. Alternativ ist auch denkbar, dass, wenn die erste Farbe Gelb ist, die zweite Farbe Magenta ist oder dass, wenn die erste Farbe Magenta ist, die zweite Farbe Gelb ist. Alternativ ist auch denkbar, dass, wenn die erste Farbe Gelb ist, die zweite Farbe Cyan ist oder dass, wenn die erste Farbe Cyan ist, die zweite Farbe Gelb ist. Hierdurch wird ermöglicht, das gesamte Farbspektrum des CMYK-Modells mittels der Druckeinheit zu drucken, wobei auch hier die oben dargelegten Vorteile erzielt werden.

Auch ist es von Vorteil, dass bevorzugt die Farbreihenfolge der dritten und vierten Farbe in den zwei, insbesondere weiteren, Düsenreihen zwischen den zwei weiteren Druckköpfen identisch ist und die zwei weiteren Druckköpfe einen mechanischen Versatz zueinander aufweisen, der dem halben Abstand zwischen zwei nebeneinanderliegenden Düsen der zwei oder mehr Düsen entspricht, oder alternativ oder ergänzend bevorzugt dass die Farbreihenfolge der dritten und vierten Farbe in den zwei Düsenreihen zwischen den zwei weiteren Druckköpfen umgekehrt ist.

So ist es bevorzugt, dass die zwei weiteren Druckköpfe, insbesondere der dritte und der vierte Druckkopf, derart zueinander versetzt, bevorzugt mechanisch zueinander versetzt, angeordnet sind, dass der zweite der zwei weiteren Druckköpfe, insbesondere der vierte Druckkopf, bzw. die Düsen des vierten Druckkopfs in die Zwischenräume der Düsen, insbesondere in die Lücken, des ersten der zwei weiteren Druckköpfe, insbesondere des dritten Druckkopfs, druckt.

Auch hierdurch wird die maximale Auflösung des jeweiligen Druckkopfs erzielt, da der jeweilige zweite Druckkopf mit derselben Farbkombination zwangsweise entweder aufgrund des mechanischen Versatzes oder aufgrund der Umkehr der Farbreihenfolge in den zwei Düsenreihen in die Lücken des jeweiligen ersten Druckkopfs druckt. Ferner können bei Umkehr der Farbreihenfolge in den zwei Düsenreihen alle Druckköpfe in einer Reihe direkt hintereinander angeordnet sein, was die mechanische Richtarbeit verkürzt.

Es ist auch denkbar, mehrere Druckköpfe quer zur Laufrichtung des Substarts anzuordnen, um so die Druckbildgröße entsprechend zu verbreitern. In diesem Fall wäre zwischen den einzelnen, insbesondere gleichfarbigen, Druckköpfen entsprechend ein Abstand von einer Druckkopflänge notwendig.

Vorteilhafterweise beträgt der Abstand zwischen zwei nebeneinanderliegenden Düsen der zwei oder mehr Düsen zwischen 10 µm und 100 µm, bevorzugt zwischen 20 µm und 80 µm, besonders bevorzugt zwischen 30 µm und 50 µm.

Vorteilhafterweise sind alle Abstände zwischen den zwei oder mehr Düsen äquidistant. Vorzugsweise sind die Abstände zwischen den zwei oder mehr Düsen äquidistant entlang einer Richtung quer zur Laufrichtung des Substrats und/oder sind die Abstände zwischen den zwei oder mehr Düsen, welche dieselbe Farbe, insbesondere die erste, zweite, dritte und/oder vierte Farbe, aufweisen, äquidistant.

Vorzugweise beträgt der Abstand der zwei Düsenreihen und/oder der zwei weiteren Düsenreihen bzw. der ersten und zweiten Düsenreihe und/oder der weiteren ersten und der weiteren zweiten Düsenreihe zwischen 500 µm und 5000 µm, bevorzugt zwischen 1000 µm und 3000 µm.

Vorzugsweise beträgt der mechanische Versatz zwischen den zwei Druckköpfen und/oder zwischen den zwei weiteren Druckköpfen, die quer zur Laufrichtung des Substrats angeordnet sind, zwischen 20 µm und 60 µm, bevorzugt zwischen 30 µm und 50 µm, weiter bevorzugt 40 µm.

So ist es zweckdienlich, wenn der mechanische Versatz zwischen den zwei Druckköpfen und/oder zwischen den zwei weiteren Druckköpfen bzw. zwischen dem ersten und zweiten Druckkopf und/oder zwischen dem dritten und vierten Druckkopf dem halben Abstand zwischen zwei nebeneinanderliegenden Düsen der zwei oder mehr Düsen entspricht bzw. einem halben Pixel entspricht.

Auch ist es sinnvoll, wenn der mechanische Versatz zwischen den zwei Druckköpfen und/oder den weiteren zwei Druckköpfen bzw. zwischen dem ersten, zweiten, dritten und vierten Druckkopf vorliegt, welche jeweils die gleichen Farben bzw. Farbkombinationen, wie beispielsweise erste und zweite und/oder dritte und vierte Farbe, aufweisen.

So ist es möglich, dass die zwei Druckköpfe und/oder die zwei weiteren Druckköpfe zueinander den mechanischen Versatz aufweisen. Auch ist es möglich, dass der erste und zweite Druckkopf und/oder der dritte und vierte Druckkopf zueinander den mechanischen Versatz aufweisen. Ferner ist es zweckdienlich, dass der erste und vierte und/oder der zweite und dritte Druckkopf den mechanischen Versatz zueinander aufweisen. Bevorzugt sind der erste und dritte bzw. der zweite und vierte Druckköpfe hierbei nicht zueinander versetzt angeordnet. So ist es zweckmäßig, wenn der erste und dritte bzw. der zweite und vierte Druckkopf direkt hintereinander angeordnet sind und/oder entlang einer gedachten Linie fluchten.

Es ist weiter von Vorteil, wenn der Abstand zwischen den zwei Druckköpfen und/oder zwischen den zwei weiteren Druckköpfen, insbesondere zwischen dem ersten, zweiten, dritten und vierten Druckkopf zwischen 20 mm und 80 mm, bevorzugt zwischen 30 mm und 50 mm, beträgt.

Vorteilhafterweise weist die Druckeinheit eine Auflösung von 600 x 600 dpi auf. Es jedoch auch möglich, dass die Druckeinheit eine Auflösung von 1200 x 1200 dpi, oder eine Auflösung von 600 x 1200 dpi oder 1200 x 600 dpi aufweist. Wie oben dargelegt, wird bei Druckköpfen eine Auflösung von 600 x 600 dpi pro Farbe üblicherweise dadurch erzielt, dass jede Düsenreihe mit einer physikalischen Auflösung von je 300 dpi mit derselben Farbe belegt ist, so dass die maximale Auflösung von 600 dpi pro Farbe erreicht wird. Gemäß der erfindungsgemäßen Druckeinheit wird die Auflösung von 600 x 600 dpi durch die Verwendung von jeweils zwei Druckköpfen mit je zwei Düsenreihen erreicht, wobei je zwei Düsenreihen, wie oben dargelegt, in der ersten Düsenreihe jeweils die erste Farbe und in der zweiten Düsenreihe je die zweite Farbe aufweisen, und wobei die Farbreihenfolge entweder zwischen den zwei Druckköpfen vertauscht ist oder bei gleicher Farbreihenfolge die zweite Druckkopf um einen halben Pixel versetzt angeordnet ist. Hierdurch druckt der zweite Druckkopf immer in die Zwischenräume des ersten Druckkopfs, so dass die Druckauflösung von 600 dpi erreicht wird. Weisen die verwendeten Druckköpfe andere maximale Auflösungen auf wie beispielsweise 1200 dpi, können mittels der hier beschriebenen Druckeinheit auch diese Auflösungen entsprechend erreicht werden.

Im Folgenden sind unter anderem insbesondere weiter bevorzugte Ausgestaltungen der Pinning-Einheiten beschrieben:
Es weiter von Vorteil, dass entlang der Laufrichtung des Substrats nach einem Druckkopf je eine Pinning-Einheit angeordnet ist, insbesondere dass entlang der Laufrichtung des Substrats nach jedem der zwei Druckköpfe eine der zwei Pinning-Einheiten angeordnet ist und/oder dass entlang der Laufrichtung des Substrats nach jedem der zwei weiteren Druckköpfe eine der zwei weiteren Pinning-Einheiten angeordnet ist. Dadurch, dass die Zwischentrocknung nach jeder Farbe bzw. jedem Druck durchgeführt wird, wird eine hohe Druckqualität und eine hohe Kantenschäfte erzielt. Ferner wird durch die Zwischentrocknung nach jedem Druckkopf gewährleistet, dass wie oben dargelegt, zwei Durchgänge pro Farbe simuliert werden, wobei physikalisch nur ein Durchgang erfolgt.

Vorteilhafterweise weisen die zwei Pinning-Einheiten und/oder die zwei weiteren Pinning-Einheiten eine Bestrahlungsstärke zwischen 0 W/cm² bis 10 W/cm², bevorzugt zwischen 0,5 W/cm² bis 7,5 W/cm², weiter bevorzugt zwischen 2 W/cm² bis 5 W/cm² , auf. Hierdurch wird eine ausreichende Fixierung des Drucks gewährleistet, so dass eine hohe Druckqualität erzielt wird.

Ferner ist es von Vorteil, dass die zwei Pinning-Einheiten und/oder die zwei weiteren Pinning-Einheiten eine Platine mit ein oder mehreren Leuchtdioden (LEDs), insbesondere UV-LEDs, aufweist.

Vorzugsweise weisen die zwei Pinning-Einheiten und/oder die zwei weiteren Pinning-Einheiten ein oder mehrere LEDs, bevorzugt UV-LEDs, auf, insbesondere die Licht aus dem Wellenlängenbereich zwischen 100 nm und 420 nm, bevorzugt zwischen 280 nm und 405 nm, weiter bevorzugt zwischen 350 nm und 400 nm, noch weiter bevorzugt zwischen 365 nm und 395 nm, erzeugen.

So ist es von Vorteil, wenn die zwei Pinning-Einheiten eine erste und eine zweite Pinning-Einheit aufweisen und/oder wenn die weiteren zwei Pinning-Einheiten eine dritte und vierte Pinning-Einheit aufweisen.

Vorzugsweise folgt auf je einen Druckkopf insbesondere in Laufrichtung des Substrats je eine Pinning-Einheit. So ist es bevorzugt, wenn nach dem ersten Druckkopf eine erste Pinning-Einheit, nach dem zweiten Druckkopf eine zweite Pinning-Einheit, nach dem dritten Druckkopf eine dritte Pinning-Einheit und nach dem vierten Druckkopf eine vierte Pinning-Einheit, insbesondere in Laufrichtung des Substrats, angeordnet ist.

Weiter ist es zweckmäßig, dass die zwei Druckköpfe und/oder die zwei weiteren Druckköpfe und dass die zwei Pinning-Einheiten und/oder die zwei weiteren Pinning-Einheiten identisch, insbesondere konstruktionstechnisch identisch, aufgebaut sind.

Weiter ist es möglich, dass der Abstand zwischen jedem Druckkopf und der nach dem Druckkopf angeordneten Pinning-Einheit zwischen 10 mm und 80 mm, bevorzugt zwischen 30 mm und 50 mm, beträgt.

Es ist zweckmäßig den Abstand zwischen jedem Druckkopf und der jeweils nach dem Druckkopf angeordneten Pinning-Einheit in Abhängigkeit zumindest eines der folgenden Parameter zu wählen: Abstand und/oder Eigenschaften und/oder Art des zu bedruckenden Substrats, der elektrischen Leistung der Pinning-Einheit, der Bestrahlungsstärke der Pinning-Einheit, der verwendeten Drucktinte, der Kühlleistung der Wasserkühlung, des Auftragsvolumens der verwendeten Tinte und der Auflösung der Druckeinheit.

Im Folgenden sind unter anderem insbesondere weiter bevorzugte Ausgestaltungen einer Druckeinheit mit einer Grundplatte beschrieben:
Vorteilhafterweise weist die Druckeinheit weiter eine Grundplatte auf, wobei die zwei Pinning-Einheiten und/oder die zwei weiteren Pinning-Einheiten bzw. die erste, zweite, dritte oder vierte Pinning-Einheit zumindest teilweise in die Grundplatte integriert sind.

Vorteilhafterweise besteht die Grundplatte aus Aluminium oder Stahl oder Magnesium und/oder weist in Laufrichtung des Substrats eine Abmessung zwischen 200 mm und 1000 mm, bevorzugt zwischen 400 mm und 600 mm, auf. Eine Abmessung quer zur Laufrichtung des Substrats (Substrat-Breite) ist sehr unterschiedlich und hängt insbesondere von dem verwendeten Substrat und dessen Abmessungen quer zur Laufrichtung des Substrats, der Druckanwendung, sowie der Anzahl der verwendeten Druckfarben ab. Es sind jedoch insbesondere in Abhängigkeit der verwendeten Druckköpfe, des zu bedruckenden Substrats und/oder des verwendeten Drucksystems auch größere Abmessung denkbar. So ist es auch möglich, dass die Druckeinheit weiter eine Grundplatte aufweist, insbesondere wobei die zwei Pinning-Einheiten und/oder die zwei weiteren Pinning-Einheiten in die Grundplatte integriert und/oder zumindest teilweise in die Grundplatte integriert oder verbaut sind.

Hierbei ist es möglich, dass die Platine mit ein oder mehreren Leuchtdioden (LEDs), insbesondere UV-LEDs, der zwei Pinning-Einheiten und/oder die zwei weiteren Pinning-Einheiten in der Grundplatte verbaut bzw. integriert ist.

So ist es zweckdienlich, wenn zumindest ein Teil der zwei Pinning-Einheiten und/oder der zwei weiteren Pinning-Einheiten unterhalb der Oberfläche der Grundplatte angeordnet sind. Vorzugsweise liegt hierbei weniger als 75%, bevorzugt weniger als 50%, weiter bevorzugt weniger als 25%, der maximalen Höhe der Pinning-Einheit unterhalb der Oberfläche der Grundplatte.

Hierdurch wird es möglich, den Platzbedarf der Pinning-Einheiten weiter zu reduzieren, da insbesondere die Ausbauhöhe der Pinning-Einheiten deutlich verringert wird. Hierdurch wird insbesondere oberhalb der Pinning-Einheiten mehr Raum zur Verfügung gestellt, der für die Zuführungsschläuche der Farben bzw. Tinten zu den Druckköpfen genutzt werden kann.

Auch ist es zweckmäßig, wenn die Grundplatte zwei Teile umfasst, wobei ein erster Teil der zwei Teile die zwei Druckköpfe und die zwei Pinning-Einheiten umfasst und ein zweiter Teil der zwei Teile die zwei weiteren Druckköpfe und die zwei weiteren Pinning-Einheiten, umfasst. Hierbei ist es weiter möglich, dass die zwei Teile gegen die Waagerechte geneigt bzw. neigbar ausgestaltet sind, wie insbesondere im Folgenden dargelegt ist.

Vorzugsweise ist die Grundplatte V-förmig geformt, insbesondere umfasst die Grundplatte zwei Teile, die gegen die Waagerechte, bevorzugt zwischen 0 Grad und 25 Grad, weiter bevorzugt zwischen 0 Grad und 15 Grad, noch weiter bevorzugt zwischen 0 Grad und 10 Grad, geneigt sind. In anderen Worten bildet eine derart geformte Grundplatte eine auf dem Kopf stehende V-Form. Hierdurch wird das Problem verringert, dass sich bei dem zur Druckeinheit geführten Substrat die Bahnkante, insbesondere bei Rolle-zu-Rolle-Druckmaschinen, ungewollt aufstellt. Das Aufstellen der Bahnkante wird insbesondere trotz der Kompaktheit der Druckeinheit durch diese Ausformung der Grundplatte erzielt, so dass der Vorteil der Kompaktheit erhalten bleibt und gleichzeitig ein Aufstellen der Bahnkante vermieden wird.

So ist es möglich, dass die Grundplatte derart ausgestaltet ist, dass diese zwischen einer ebenen Position und einer V-förmigen Ausformung hin- und hergewechselt werden kann. Dies ist beispielsweise mittels eines Einstellungsmittels, wie einem Exzenter, möglich, so dass die Grundplatte beispielsweise für Bogenanwendungen eben positioniert und für Rolle-zu-Rolle Anwendungen V-förmig, wie oben dargelegt, ausgeformt ist. Hierdurch wird erreicht, dass die Druckeinheit vielseitig eingesetzt werden kann.

Ferner ist es von Vorteil, dass die zwei Pinning-Einheiten und/oder die zwei weiteren Pinning-Einheiten eine Wasserkühlung aufweisen. Hierdurch wird zum einen eine effektive Kühlung gewährleistet und zum anderen werden im Vergleich zu luftgekühlten Systemen Luftströme vermieden, welche kleinste Farbtropfen in den Drucker-Innenraum befördern und insbesondere Verschmutzungen verursachen und die Druckqualität negativ beeinflussen. Ferner ermöglicht eine Wasserkühlung, insbesondere im Vergleich zu einer Luftkühlung, eine kompakte Bauweise und trägt damit zur Kompaktheit der Druckeinheit bei, wobei vorteilhafterweise die Kühlleistung identisch oder sogar verbessert wird.

Bevorzugt weist die Wasserkühlung einen Volumenstrom bzw. Durchfluss zwischen 50 Liter/h und 1000 Liter/h, weiter bevorzugt zwischen 100 Liter/h und 550 Liter/h, auf und/oder weist die Wasserkühlung eine Kühlleistung zwischen 400 Watt und 1600 Watt auf. Hierdurch wird eine effiziente und ausreichende Kühlung gewährleistet.

Es ist weiter zweckdienlich, wenn die Abmessungen der zwei Pinning-Einheiten und/oder die Abmessungen der zwei weiteren Pinning-Einheiten gemäß der Abmessungen entlang der Laufrichtung des Substrats (Substrat-Länge) und/oder quer zur Laufrichtung des Substrats (Substrat-Breite) gewählt werden. Durch diese kompakten Abmessungen wird sichergestellt, dass der Platzbedarf der Pinning-Einheiten möglichst gering ist.

Wie oben darlegt ist es weiter möglich, dass das Substrat der Druckeinheit über einen Substrattisch zugeführt wird. Hierbei ist von Vorteil, dass der Substrattisch mittig derart erhöht ist, dass bevorzugt bei Verwendung einer V-förmigen Grundplatte, insbesondere gemäß einer oben dargelegten V-förmigen Grundplatte, der Abstand zwischen dem Substrat und/oder den zwei Druckköpfen und den zwei weiteren Druckköpfen im Wesentlichen identisch ist.

Ferner ist es möglich, dass eine Endtrocknung, insbesondere nach dem Bedrucken des Substrats mittels der erfindungsgemäßen Druckeinheit, der Farben, insbesondere der ersten, zweiten, dritten und/oder vierten Farbe, erfolgt. Hierbei es weiter möglich, dass die Endtrocknung mittels einer Endtrocknungseinheit durchgeführt wird. Ferner ist es auch möglich, dass die Endtrocknung verzögert, insbesondere zeitlich verzögert durchgeführt wird, so dass den Farben mehr Zeit gegeben wird zu verlaufen. Hierdurch können die Farbflächen homogener erscheinen.

Bevorzugt beträgt der Abstand zwischen dem Substrat und den zwei Druckköpfen und/oder den zwei weiteren Druckköpfen zwischen 0,5 mm und 5 mm, weiter bevorzugt zwischen 1 mm und 2 mm, noch weiter bevorzugt zwischen 0,8 mm und 1,5 mm.

Die in Zusammenhang mit der Druckeinheit beschriebenen Merkmale, Wirkungen und Vorteile können analog auch auf das Verfahren zum Bedrucken eines Substrats übertragen werden und gelten somit als mit offenbart. Gleiches gilt in die umgekehrte Richtung: Merkmale, Wirkungen und Vorteile die in Zusammenhang mit dem Verfahren zum Bedrucken eines Substrats beschrieben sind, sind auch auf die Druckeinheit übertragbar und gelten als mit offenbart.

Im Folgenden werden Ausführungsbeispiele der Erfindung exemplarisch unter Zuhilfenahme der beiliegenden, nicht maßstabgetreuen Figuren erläutert.
- Fig. 1: zeigt schematisch einen Druckkopf
- Fig. 2a bis 2d: zeigen schematisch Druckeinheiten
- Fig. 3a und Fig. 3b: zeigen schematisch Druckeinheiten
- Fig. 4a und Fig. 4b: zeigen schematisch Druckeinheiten
- Fig. 5a: zeigt schematisch eine Druckeinheit in Seitenansicht
- Fig. 5b: zeigt einen Ausschnitt aus Fig. 5a
- Fig. 6: zeigt schematisch ein Druckeinrichtung in Seitenansicht

Fig. 1 zeigt schematisch einen Druckkopf 2.

Wie in Fig. 1 gezeigt, weist der Druckkopf 2 vier Druckchips 4 mit je zwei Düsenreihen 5a, 5b, 5c, 5d auf. Die Düsenreihen 5a, 5b, 5c, 5d sind bevorzugt quer zur Laufrichtung eines Substrats angeordnet. Die Druckchips 4 sind bei dem in Fig. 1 gezeigten Druckkopf 2 in zwei Reihen hintereinanderliegend angeordnet, wobei die zwei Reihen zueinander leicht versetzt angeordnet sind. Es ist jedoch auch möglich, dass der Druckkopf 2 beispielsweise nur einen Druckchip 4 mit zwei Düsenreihen 5a, 5b aufweist. Ferner sind auch andere Anordnungen der Druckchips 4 sowie eine andere Anzahl von Druckchips 4 möglich.

Bei dem in Fig. 1 gezeigten Druckkopf 2 handelt es sich um einen PrecisionCore Druckkopf der Firma Epson, Suwa, Japan. Wie oben dargelegt, ist es jedoch auch möglich, andere Druckköpfe 2, die ein oder mehrere Druckchips 4 mit je zwei Düsenreihen 5a, 5b, 5c und/oder 5d aufweisen, zu verwenden, wie beispielsweise der Firma Konica Minolta, Tokyo, Japan oder auch der Firma Ricoh Company Ltd., Tokyo, Japan.

Der in Fig. 1 gezeigte Druckkopf 2 ist mit einer Vielzahl von, insbesondere industriell eingesetzten, Farben bzw. Tintensorten, kompatibel. So ist es möglich, mittels des Druckkopfs 2 wasserbasierende Tinten, UV-härtende Tinten, Eco-Solvent-Tinten, auf Öl basierende Tinten und/oder Lösemitteltinten zu verwenden. Weiter können auch spezielle Fluide, insbesondere die primär in den Bereichen Digital- und Produktionsdruck zu finden sind, verwendet werden. Vorzugsweise werden mittels des Druckkopfs 2 jedoch Tinten mit den Farben des CMYK-Farbmodells verdruckt.

Der Abstand zwischen den Druckchips 4 beträgt bei dem Fig. 1 gezeigten Druckkopf 2 beispielsweise 20 mm. Ferner weisen die beiden Reihen von Druckchips 4 einen Abstand von 15 mm auf und die beiden Reihen von Druckchips 4 sind um 30 mm versetzt angeordnet.

Wie bereits dargelegt, ist es bei den meisten Druckköpfen, bedingt durch die Kopfarchitektur nur möglich, eine einzige Farbe in einem Druckkopf zu verdrucken. So werden bei herkömmlichen Druckköpfen beide Düsenreihen 5a, 5b oder 5c, 5d, wobei beispielsweise ein Düsenreihe 5a, 5b, 5c oder 5d je eine physikalische Auflösung von je 300 dpi aufweisen mit derselben Farbe belegt. Daraus resultiert dann beispielsweise eine physikalische Auflösung von 600 dpi pro Farbe.

Bei den Druckköpfen 2 der erfindungsgemäßen Druckeinheit 1, werden hingegen die zwei Düsenreihen 5a und 5b und 5c und 5d mit zwei unterschiedlichen Farben versehen, so dass in den oberen Düsenreihen, also beispielsweise den Düsenreihen 5a und 5c, eine erste Farbe und in den unteren Düsenreihen, also beispielsweise den Düsenreihen 5b und 5d, eine von der ersten Farbe unterschiedliche zweite Farbe vorliegt bzw. von den entsprechenden Düsenreihen verdruckt wird.

Hierbei ist es von Vorteil, wenn die erste und zweite Farbe ausgewählt ist aus Cyan, Schwarz, Gelb, Magenta, insbesondere, dass, wenn die erste Farbe Cyan ist, die zweite Farbe dann Schwarz ist oder umgekehrt oder dass, wenn die erste Farbe Gelb ist, die zweite Farbe dann Magenta ist oder umgekehrt. Die verwendeten Farben spiegeln daher bevorzugt die Farben des CMYK-Farbmodells wider. Es ist jedoch prinzipiell auch möglich, Farben gemäß anderen Farbräumen bzw. Farbmodellen, wie beispielsweise des RGB-Farbmodells, zu verwenden.

Fig. 2a bis 2d zeigen schematisch Druckeinheiten 1.

Die in Fig. 2a gezeigte Druckeinheit 1 umfasst die zwei Druckköpfe 2a und 2b, die wie in Fig. 2a durch den gestrichelten Pfeil angedeutet in Laufrichtung eines Substrats, das mittels der in Fig. 2a gezeigten Druckeinheit 1 bedruckt werden kann, angeordnet sind. Die in Fig. 2a gezeigte Druckeinheit 1 umfasst daher einen ersten Druckkopf 2a und einen zweiten Druckkopf 2b. Die Druckköpfe 2a, 2b weisen, wie der in Fig. 1 gezeigte Druckkopf 2, Druckchips 4 mit je zwei Düsenreihen, wie beispielsweise 5e und 5f, auf. Die je zwei Düsenreihen 5e und 5f weisen hierbei zwei oder mehr Düsen 6 auf, wie weiter unten in Fig. 3a, b und Fig. 4a, b gezeigt. Hierbei sind vorteilhafterweise, wie bei den meisten Druckköpfen üblich, die zwei Düsenreihen 5e und 5f zueinander um einen halben Abstand zwischen zwei nebeneinanderliegenden Düsen 6 versetzt angerordnet. Wie der Fig. 2a weiter entnommen werden kann und weiter auch durch die unterschiedliche Schraffierung der Düsenreihen 5e und 5f dargestellt, sind in den beiden Düsenreihen 5e und 5f in jedem der beiden Druckköpfe 2a und 2b eine erste Farbe in der Düsenreihe 5e der Druckköpfe 2a, b und eine zweite Farbe in der Düsenreihe 5f der Druckköpfe 2a, b vorhanden, wobei sich die zweite Farbe von der ersten Farbe unterscheidet. Ferner weisen die beiden Druckköpfe 2a und 2b, wie in Fig. 2a durch die gepunkteten Linien 20a dargestellt, einen Versatz 7, insbesondere einen mechanischen Versatz 7, zueinander auf, der dem halben Abstand zwischen zwei nebeneinanderliegenden Düsen 6 entspricht.

Bei den in Fig. 2a gezeigten unterschiedlichen Farben in den beiden Düsenreihen 5e und 5f handelt es sich beispielsweise um zwei Farben aus dem CMYK-Farbmodell. So ist es möglich, dass die erste Farbe Cyan und die zweite Farbe Schwarz ist oder umgekehrt oder dass die erste Farbe Gelb und die zweite Farbe Magenta ist oder umgekehrt.

Bei der in Fig. 2a gezeigten Druckeinheit 1 wird als erste Farbe Schwarz und als zweite Farbe Cyan verwendet. Ferner weist die in Fig. 2a gezeigte Druckeinheit 1 eine Auflösung von 600 x 600 dpi auf.

Wie der Fig. 2a weiter entnommen werden kann, weist die Druckeinheit 1 weiter zwei Pinning-Einheiten 3a und 3b auf. Die Pinning-Einheiten 3a und 3b, sind derart angeordnet, dass jedem Druckkopf 2a, 2b je eine Pinning-Einheit 3a, 3b zugeordnet ist. Wie der Fig. 2a entnommen werden kann, ist daher entlang der Laufrichtung des Substrats, die durch die gestrichelte Linie angedeutet ist, nach jedem der Druckköpfe 2a und 2b je eine Pinning-Einheit 3a angeordnet. Der Abstand zwischen den Druckköpfen 2a und 2b und den jeweils danach angeordneten Pinning-Einheiten 3a und 3b beträgt bei der in Fig. 2a gezeigten Druckeinheit beispielsweise 80 mm. Es sei jedoch angemerkt, dass der Abstand zwischen den Druckköpfen 2a und 2b und der jeweils danach angeordneten Pinning-Einheit 3a und 3b üblicherweise von Parametern wie Abstand und/oder Eigenschaften und/oder Art des zu bedruckenden Substrats, der elektrischen Leistung der Pinning-Einheit, der Bestrahlungsstärke bzw. Lichtintensität der Pinning-Einheit, der verwendeten Drucktinte, der Kühlleistung der Wasserkühlung, des Auftragsvolumens der verwendeten Tinte und der Auflösung der Druckeinheit abhängt.

Die in Fig. 2b gezeigte Druckeinheit 1 entspricht der in Fig. 2a gezeigten Druckeinheit 1 mit dem Unterschied, dass die Druckeinheit 1 der Fig. 2b zwei weitere Druckköpfe 2c und 2d und zwei weitere Pinning-Einheiten 3c und 3d aufweist. Wie in Fig. 2b durch den gestrichelten Pfeil angedeutet sind sämtliche Druckköpfe 2a, 2b, 2c und 2d hierbei in Laufrichtung des Substrats hintereinander angeordnet. Ebenso wie in Fig. 2a folgt auf jeden Druckkopf 2a, 2b, 2c und 2d eine Pinning-Einheit 3a, 3b, 3c und 3d. Ferner weist ebenso wie in Fig. 1 und 2a jeder Druckkopf 2a, 2b, 2c und 2d einen Druckchip 4 mit je zwei Düsenreihen 5e, 5f, 5g, 5h auf, welche ebenfalls wie in Fig. 2a quer zur Laufrichtung des Substrats angeordnet sind, die durch den gestrichelten Pfeil angedeutet ist. Auch die Düsenreihen 5g, 5h der Druckköpfe 2c und 2d, weisen, wie in Fig. 3a, b und Fig. 4a, b gezeigt, Düsen 6 auf. Bevorzugt sind auch diese Düsenreihen 5g, 5h, insbesondere in Abhängigkeit des verwendeten Druckkopfs, um einen halben Abstand zwischen zwei nebeneinander angeordneten Düsen 6 versetzt sind.

Wie in Fig. 2b durch die unterschiedliche Schraffierung dargestellt, sind auch in den zwei weiteren Druckköpfen 2c und 2d zwei unterschiedliche Farben in Form einer dritten und vierten Farbe vorhanden. Hierbei unterscheiden sich sämtliche Farben voneinander. So unterscheidet sich die erste, zweite, dritte und vierte Farbe voneinander. So weist in Fig. 2b der erste 2a und der zweite 2b Druckkopf die erste und die zweite Farbe auf und der dritte 2c und der vierte 2d Druckkopf die dritte und die vierte Farbe auf. Wie in Fig. 2b gezeigt, weisen die beiden Druckköpfe 2a und 2b auch dieselbe Farbreihenfolge der ersten und zweiten Farbe auf und die beiden weiteren Druckköpfe 2c und 2d weisen dieselbe Farbreihenfolge der dritten und vierten Farbe auf.

Bei der in Fig. 2b gezeigten unterschiedlichen Farben in den beiden Düsenreihen 5e und 5f sowie 5g und 5h handelt es sich beispielsweise um vier Farben aus dem CMYK-Farbmodell. So ist es möglich, dass die erste Farbe Cyan und die zweite Farbe Schwarz ist oder umgekehrt oder dass die erste Farbe Gelb und die zweite Farbe Magenta ist oder umgekehrt. Bei der in Fig. 2b gezeigten Druckeinheit 1 wird als erste Farbe Schwarz, als zweite Farbe Cyan, als Dritte Farbe Magenta und als vierte Farbe Gelb verwendet. Es ist jedoch auch zweckmäßig beispielsweise als erste Farbe Gelb, als zweite Farbe Magenta, als Dritte Farbe Schwarz und als vierte Farbe Cyan zu verwenden. Grundsätzlich können die Farben des CMYK-Farbmodell beliebig auf die Düsenreihen 5e und 5f sowie 5g und 5h aufgeteilt werden, solange jede Farbe in zwei Düsenreihen und in diesem Fall bei gleicher Farbreihenfolge in den Druckköpfen 2a und 2b sowie 2c und 2d angeordnet ist.

Im Einklang mit der in Fig. 2a gezeigten Druckeinheit 1 weist auch die in Fig. 2b gezeigte Druckeinheit 1 in den beiden Druckköpfen 2a und 2b eine identische Farbreihenfolge der ersten und der zweiten Farbe auf. Die Farbreihenfolge der dritten und vierte Farbe in den Druckköpfen 2c und 2d ist ebenso identisch. Ferner sind ebenso wie die Druckköpfe 2a und 2b auch die Druckköpfe 2c und 2d zueinander mechanisch derart versetzt angeordnet, dass der Versatz 7, wie durch die gepunktete Linie 20a angedeutet, dem halben Abstand zwischen zwei nebeneinanderliegenden Düsen 6 entspricht und wie auch die im Rahmen der Fig. 4a, b nochmals erläutert wird. Die Fig. 2b gezeigte Druckeinheit 1 weist ebenso wie die in Fig. 2a gezeigte Druckeinheit 1 eine Auflösung von 600 x 600 dpi auf, kann im Unterschied zu der in Fig. 2a gezeigten Druckeinheit 1 jedoch alle Farbtöne aus dem CMYK-Modell verdrucken, da diese alle vier Grundfarben des Farbmodell aufweist.

Die in Fig. 2c geigte Druckeinheit 1 entspricht der in Fig. 2b gezeigten Druckeinheit 1 mit dem Unterschied, dass nicht die Druckköpfe 2a und 2b sowie 2c und 2d dieselben Farben aufweisen, sondern die Druckköpfe 2a und 2c sowie 2b und 2d dieselben Farben aufweisen. Der durch die gepunktete Linie 20a angedeutete mechanische Versatz 7 ist hier derart angepasst, dass jeweils die Druckköpfe 2a und 2c sowie 2b und 2d, welche dieselben Farben aufweisen, jeweils den oben dargelegten mechanischen Versatz zueinander aufweisen. Hier sind also damit die Druckköpfe 2a und 2c zueinander versetzt und entsprechend die Druckköpfe 2b und 2d. Wie oben bereits ausgeführt, liegen die Druckköpfe 2a und 2c sowie 2b und 2d bei der in Fig. 2c gezeigte Ausführungsform jedoch relativ weit auseinander, so dass hier im Vergleich zu der in Fig. 2b gezeigten Ausführungsform das Risiko von Passerschwankungen höher ist. Diesbezüglich ist hier daher auf obige Ausführungen verwiesen.

Die in Fig. 2d gezeigte Druckeinheit 1 entspricht im Wesentlichen ebenfalls der in Fig. 2b gezeigten Druckeinheit 1, weist jedoch die im Folgenden erläuterten Unterschiede auf. Zunächst weist die in Fig. 2d gezeigte Druckeinheit 1 Druckköpfe 2a, 2b, 2c und 2d auf, die ebenso wie der in Fig. 1 gezeigte Druckkopf mehrere Druckchips 4 umfassen. Auch hierbei weisen die Druckköpfe 2a und 2b eine erste und eine zweite Farbe und die Druckköpfe 2c und 2d eine dritte und vierte Farbe auf. **Im** Unterschied zur in Fig. 2b gezeigten Druckeinheit 1 und auch zu der in Fig. 2c gezeigten Druckeinheit 1 ist jedoch die Farbreihenfolge in den Düsenreihen 5i, 5j und 5k, 5l sowie 5m, 5n und 5o, 5p umgekehrt bzw. vertauscht. So ist die Farbreihenfolge der ersten und zweiten Farbe in den Düsenreihen 5i, 5j, 5k, 5l zwischen den Druckköpfen 2a und 2b umgekehrt bzw. vertauscht. Ebenso ist die Farbreihenfolge der dritten und vierten Farbe in den Düsenreihen 5m, 5n, 5o, 5p zwischen den Druckköpfen 2c und 2d umgekehrt bzw. vertauscht. Dies ist in der Fig. 2d durch die entsprechenden Schattierungen auch verdeutlicht. Wie oben dargelegt, wird durch die Umkehrung der Farbreihenfolge in den Düsenreihen in den jeweils zwei Druckköpfen, welche dieselben Farben aufweisen, ebenso wie durch den in Fig. 2a, 2b und 2c alternativ dargelegten mechanischen Versatz 7 bei gleicher Farbreihenfolge in den Düsenreihen, erreicht, dass die physikalische Auflösung des verwendeten Druckkopfs realisiert wird, da der jeweilige zweite Druckkopf, der dieselben Farben aufweist, wie ein erster Druckkopf, dann zwangsweise in die Lücken des ersten Druckkopfs druckt. Sind wie in Fig. 2d gezeigt alle Druckköpfe 2a, 2b, 2c und 2d in Reihe angeordnet, d. h. direkt hintereinander angeordnet, fluchten also entlang einer gedachten Linie, dann ist dies nur, wie in Fig. 2d auch gezeigt, durch die Umkehr der Farbreihenfolge im jeweiligen zweiten Druckkopf 2b und 2d, der dieselben Farben wie der jeweilige erste Druckkopf 2a und 2c aufweist, machbar.

Diese Umkehr der Farbreihenfolge in den Druckköpfen 2a und 2b bzw. 2c und 2d wird im Folgenden anhand der Fig. 3a und 3b weiter verdeutlicht, die ebenfalls schematisch Druckeinheiten 1 zeigen.

Die in Fig. 3a gezeigte Druckeinheit 1 entspricht hierbei der in Fig. 2a gezeigten Druckeinheit 1 mit dem Unterschied, dass die Farbreihenfolge der ersten und zweiten Farbe in den zwei Düsenreihen 5q, 5r, 5s, 5t zwischen den zwei Druckköpfen 2a und 2b umgekehrt bzw. vertauscht ist.

So umfasst die in Fig. 3a gezeigte Druckeinheit 1 die zwei Druckköpfe 2a und 2b, also einen ersten Druckkopf 2a und einen zweiten Druckkopf 2b. Die Druckköpfe 2a, 2b weisen Druckchips 4 mit je zwei Düsenreihen 5q, 5r und 5s und 5t auf, wobei die je zwei Düsenreihen 5q, 5r und 5s und 5t, wie in Fig. 3a gezeigt, zwei oder mehr Düsen 6 aufweisen, wobei die Düsenreihen 5q und 5r des Druckkopfs 2a zueinander um einen halben Abstand zwischen zwei nebeneinanderliegenden Düsen 6 versetzt angerordnet sind. Gleiches gilt für die Düsenreihen 5s und 5t des Druckkopfs 2b. Der Abstand zwischen zwei nebeneinanderliegenden Düsen 6 in Fig. 3a beträgt hierbei beispielsweise 80 µm, so dass der halbe Abstand hier 40 µm beträgt. Wie der Fig. 3a weiter entnommen werden kann, sind in den beiden Düsenreihen 5q, 5r sowie 5s, 5t in jedem der beiden Druckköpfe 2a und 2b eine erste Farbe in der Düsenreihe 5q und 5t der Druckköpfe 2a, b und eine zweite Farbe in der Düsenreihe 5r und 5s der Druckköpfe 2a, b vorhanden, wobei sich die zweite Farbe von der ersten Farbe unterscheidet. Die Farbreihenfolge der ersten und zweiten Farbe in den zwei Düsenreihen 5q, 5r, 5s, 5t ist also zwischen den zwei Druckköpfen 2a und 2b umgekehrt bzw. vertauscht. Dadurch, dass die Düsenreihen 5q und 5r des Druckkopfs 2a bzw. die Düsenreihen 5s und 5t des Druckkopfs 2b zueinander um einen halben Abstand zwischen zwei nebeneinanderliegenden Düsen 6 versetzt angerordnet sind, wird durch die Umkehr der Farbreihenfolge zwischen dem ersten Druckkopf 2a und dem zweiten Druckkopf 2b erreicht, dass der zweite Druckkopf 2b zwangsläufig in die Lücken des ersten Druckkopfs 2a druckt und damit die maximale bzw. angegebene Auflösung des verwendeten Druckkopfs 2a, b erreicht. Dies wird weiter durch die gepunktete Linie 20a in Fig. 3a verdeutlicht, welche zeigt, dass eine Düse des ersten Druckkopfs 2a in der Mitte zwischen zwei Düsen des zweiten Druckkopfs liegt bzw. zwischen diese druckt. Hierbei sind, wie in Fig. 3a gezeigt, vorteilhafterweise alle Abstände zwischen den zwei oder mehr Düsen 6 äquidistant, insbesondere entlang einer Richtung quer zur Laufrichtung des Substrats. **In** anderen Worten weisen die Düsen, welche dieselbe Farbe aufweisen, entlang der Richtung quer zur Laufrichtung des Substrats, bevorzugt in zumindest eine Reihe bzw. in allen Reihen, dieselben Abstände zueinander auf. Die Laufrichtung eines Substrats ist in Fig. 3a wie bereits oben durch einen gestrichelten Pfeil dargestellt.

Wie der Fig. 3a weiter entnommen werden kann, weist auch die Druckeinheit 1 zwei Pinning-Einheiten 3a und 3b auf. Die Pinning-Einheiten 3a und 3b, sind ebenso wie in den Fig. 2a, 2b, 2c und 2d derart angeordnet, dass jedem Druckkopf 2a, 2b je eine Pinning-Einheit 3a, 3b zugeordnet ist. Diesbezüglich ist daher auch auf obige Ausführungen verwiesen.

Die in Fig. 3b gezeigte Druckeinheit 1 entspricht der in Fig. 3a gezeigten Druckeinheit, mit dem Unterschied, dass die Druckeinheit der Fig. 3b noch die weiteren Druckköpfe 2c und 2d und zwei weitere Pinning-Einheiten 3c und 3d aufweist. Auch bei den zwei weiteren Druckköpfen 2c und 2d ist ebenso wie bei den Druckköpfen 2a und 2b die Farbreihenfolge zwischen den Druckköpfen 2c und 2d vertauscht bzw. umgekehrt. So weist ebenso wie in Fig. 3a der Druckkopf 2a in der Düsenreihe 5q die Farbe Gelb auf und in der Düsenreihe 5r die Farbe Magenta auf. Der Druckkopf 2b weist ebenso wie in Fig. 3a in der Düsenreihe 5s die Farbe Magenta auf und in der Düsenreihe 5t die Farbe Gelb auf. Die weiteren zwei Druckköpfe 2c und 2d, also der dritte 2c und vierte 2d Druckkopf, weisen in den Düsenreihen 5u und 5x die Farbe Schwarz auf und in den Düsenreihen 5v und 5x die Farbe Cyan auf. Bezüglich der Wirkweise der Umkehr der Farbreihenfolge ist hier auf obige Ausführungen verwiesen.

Wie oben bereits dargelegt, ist es auch möglich, bei gleicher Farbreihenfolge in den Druckköpfen 2a, 2b sowie 2c und 2d durch einen mechanischen Versatz 7 der beiden Druckköpfe 2a und 2b sowie 2c und 2d, welche dieselben Farben aufweisen, zueinander ebenso wie mittels der Farbumkehr in den Druckköpfen, wie im Rahmen der Fig. 3a, b beschrieben, die maximale bzw. angegebene physikalische der verwendeten Druckköpfe zu erreichen. Dies wird im Folgenden anhand der Fig. 4a und Fig. 4b weiter verdeutlicht, die ebenfalls schematisch Druckeinheiten 1 zeigen.

Die in Fig. 4a gezeigte Druckeinheit 1 entspricht hierbei der in Fig. 2a gezeigten Druckeinheit 1, wobei in Fig. 4a die einzelnen Düsen dargestellt sind. Auch in Fig. 4a ist die Laufrichtung eines zu bedruckenden Substrats mittels eines gestrichelten Pfeils angegeben. Bezüglich der Ausformungen der Druckchips 4 inklusive der Anordnung der Düsen ist hier auf obige Ausführungen, insbesondere auch auf diejenigen im Zusammenhang mit der Fig. 3a, verwiesen. Im Unterschied zur in Fig. 3a gezeigten Druckeinheit 1, ist hier die Farbreihenfolge zwischen dem ersten 2a und dem zweiten Druckkopf 2b jedoch nicht vertauscht. Vielmehr liegt hier eine identische Farbereihenfolge vor. So weisen die Düsenreihen 5q und 5r des Druckkopfs 2a und die Düsenreihen 5s und 5t des Druckkopfs 2b dieselben Farben und auch dieselbe Farbreihenfolge in den Düsenreihen 5q, 5r und 5s, 5t auf. So ist in den Düsenreihen 5q und 5s die Farbe Gelb vorhanden und in den Düsenreihen 5r und 5t die Farbe Magenta vorhanden. Da hier jedoch damit eine identische Farbreihenfolge vorliegt, sind hier die beiden Druckköpfe 2a und 2b derart zueinander versetzt, dass der zweite Druckkopf 2b in die Lücken des ersten Druckkopfs 2a druckt. Dies wird durch einen mechanischen Versatz 7 des zweiten Druckkopfs 2b gegenüber dem ersten Druckkopf 2a erzeugt, der dem halben Abstand zwischen zwei nebeneinanderliegenden Düsen 6 entspricht. Auch kann der erste Druckkopf 2a entsprechend gegenüber dem zweiten Druckkopf 2b versetzt sein. In anderen Worten weisen die beiden Druckköpfe 2a und 2b einen Versatz 7 zueinander auf, der der dem halben Abstand zwischen zwei nebeneinanderliegenden Düsen 6 entspricht.

Die in Fig. 4b gezeigte Druckeinheit 1 entspricht der in Fig. 4a gezeigten Druckeinheit, mit dem Unterschied, dass die Druckeinheit der Fig. 4b noch die weiteren Druckköpfe 2c und 2d und zwei weitere Pinning-Einheiten 3c und 3d aufweist. Auch bei den zwei weiteren Druckköpfen 2c und 2d ist ebenso wie bei den Druckköpfen 2a und 2b hier die Farbreihenfolge zwischen den Druckköpfen 2c und 2d nun identisch. So weist ebenso wie in Fig. 4a der Druckkopf 2a in der Düsenreihe 5q die Farbe Gelb auf und in der Düsenreihe 5r die Farbe Magenta auf. Der Druckkopf 2b weist ebenso wie in Fig. 4a in der Düsenreihe 5s die Farbe Gelb auf und in der Düsenreihe 5t die Farbe Magenta auf. Die weiteren zwei Druckköpfe 2c und 2d, also der dritte 2c und vierte 2d Druckkopf, weisen in den Düsenreihen 5u und 5w die Farbe Cyan auf und in den Düsenreihen 5v und 5x die Farbe Schwarz auf. Bezüglich der Wirkweise der Umkehr der Farbreihenfolge ist hier auf obige Ausführungen verwiesen.

Fig. 5a zeigt schematisch eine Druckeinheit 1 in Seitenansicht. Die Druckeinheit 1 umfasst hierbei die Druckköpfe 2a, 2b, 2c und 2d sowie entsprechend eine dem jeweiligen Druckkopf 2a, 2b, 2c und 2d zugeordnete Pinning-Einheit 3a, 3b, 3c und 3d. Weiter umfasst die Druckeinheit 1 eine Grundplatte 8, die wie der Fig. 5a entnommen werden kann, die Teile 8a und 8b umfasst. Die in Fig. 5a gezeigte Grundplatte 8 besteht aus Aluminium und weist eine Abmessung von 500 cm mal 440 cm auf. Die Grundplatte 8 bzw. die Teile 8a und 8b sind wie in der Fig. 5a gezeigt, hierbei gegen die Waagerechte derart geneigt, dass die Grundplatte ein auf dem Kopf stehendes V ausbildet. Hierbei ist es von Vorteil, wenn die Grundplatte 8 derart ausgestaltet ist, dass diese zwischen einer ebenen Position und einer, insbesondere auf dem Kopf stehenden, V-förmigen Ausformung hin- und hergewechselt werden kann. Dies ist beispielsweise mittels eines Einstellungsmittels 9, wie einem Exzenter, möglich, so dass die Grundplatte beispielsweise für Bogenanwendungen eben positioniert und für Rolle-zu-Rolle Anwendungen V-förmig, wie oben dargelegt, ausgeformt ist.

Ferner weist die in Fig. 5a gezeigte Druckeinheit 1 vier Pinning-Einheiten 3a, 3b, 3c, 3d auf, wobei wie oben dargelegt, jedem Druckkopf 2a, 2b, 2c und 2d je eine Pinning-Einheit 3a, 3b, 3c und 3d zugeordnet ist und daher direkt auf den jeweiligen Druckkopf 2a, 2b, 2c oder 2d folgend eine Pinning-Einheit 3a, 3b, 3c oder 3d angeordnet ist. Der Abstand zwischen jedem Druckkopf 2a, 2b, 2c und 2d und der nach dem Druckkopf 2a, 2b, 2c und 2d angeordneten Pinning-Einheit 3a, 3b, 3c und 3d beträgt hier beispielsweise zwischen 30 mm und 50 mm. Die Pinning-Einheiten 3a, 3b, 3c und 3d sind in Fig. 5b gemäß dem Ausschnitt 20b aus Fig. 5a vergrößert dargestellt. Wie in Fig. 5a und Fig. 5b gezeigt, sind die Pinning-Einheiten 3a, 3b, 3c und 3d zumindest teilweise in die Grundplatte integriert. Wie der Fig. 5b entnommen werden kann ist hierbei die Platine mit der LED 10b in der Grundplatte 8 verbaut und nicht wie üblich als Komponente mit eigenem Gehäuse vorhanden. So ist es beispielsweise möglich, dass zumindest ein Teil der Pinning-Einheiten 3a, 3b, 3c und 3d unterhalb der Oberfläche der Grundplatte 8 angeordnet ist. Vorzugsweise liegt hierbei weniger als 75%, bevorzugt weniger als 50%, weiter bevorzugt weniger als 25%, der maximalen Höhe der Pinning-Einheiten 3a, 3b, 3c und 3d unterhalb der Oberfläche der Grundplatte 8. Bei der LED handelt es sich hier um eine UV-LED, welche für die Pinning-Einheiten 3a, 3b, 3c und 3d beispielsweise eine Bestrahlungsstärke zwischen 0 W/cm² bis 10 W/cm² erzeugt. Ferner weisen die Pinning-Einheiten 3a, 3b, 3c, 3d eine Wasserkühlung 10e auf, die innerhalb des Rahmes 10d angeordnet ist. Die Pinning-Einheiten 3a, 3b, 3c und 3d weisen jeweils eine Grundplatte 10a der Pinning-Einheiten 3a, 3b, 3c und 3d auf, um diese auf der Grundplatte 8 für die Druckköpfe 2a, 2b, 2c und 2d befestigen zu können. Ferner weisen die Pinning-Einheiten wie der Fig. 5b entnommen werden kann jeweils einen Quarzglasstab 10c auf, der insbesondere das UV-Licht derart fokussiert, dass es die auf das Substrat gedruckte Tinte trocknet und damit fixiert.

Fig. 6 zeigt schematisch ein Drucksystem bzw. eine Druckeinrichtung 13 in Seitenansicht. Die Druckeinrichtung 13 umfasst hierbei eine Druckeinheit 1 sowie ein Substrattisch 11, der das Substrat 12 der Druckeinheit 1 zum Bedrucken zuführt. Bezüglich der Ausgestaltung der Druckeinheit 1 ist hier auf obige Ausführungen, insbesondere im Rahmen der Fig. 5a und Fig. 5b verwiesen. Wie in Fig. 6 gezeigt, ist der Substrattisch 11 mittig derart erhöht, dass insbesondere bei Verwendung einer V-förmigen Grundplatte 8, wie oben dargelegt, der Abstand zwischen Substrat 12 und den Druckköpfen 2a, 2b, 2c und 2d im Wesentlichen identisch ist.

### Bezugszeichenliste

- 1: Druckeinheit
- 2, 2a-d: Druckköpfe
- 3a-d: Pinning-Einheiten
- 4: Druckchip
- 5a-x: Düsenreihen
- 6: Düsen
- 7: Versatz
- 8: Grundplatte
- 8a, 8b: Teile der Grundplatte
- 9: Einstellungsmittel
- 10a: Grundplatte Pinning-Einheit
- 10b: Platine mit LED
- 10c: Quarzglasstab
- 10d: Rahmen
- 10e: Wasserkühlung
- 11: Substrattisch
- 12: Substrat
- 13: Druckeinrichtung
- 20a: Linie(n)
- 20b: Ausschnitt

## Patentansprüche

1. Druckeinheit (1) zum Bedrucken eines Substrats (12) umfassend zwei in Laufrichtung des Substrats (12) hintereinander angeordnete Druckköpfe (2a, 2b) und zwei Pinning-Einheiten (3a, 3b), wobei jeder Druckkopf (2a, 2b) ein oder mehrere Druckchips (4) mit je zwei Düsenreihen (5a, 5b, 5e, 5f), die quer zur Laufrichtung des Substrats (12) angeordnet sind, aufweist, wobei jede Düsenreihe (5a, 5b, 5e, 5f) zwei oder mehr Düsen (6) aufweist, und insbesondere wobei die zwei Düsenreihen (5a, 5b, 5e, 5f) zueinander um einen halben Abstand zwischen zwei nebeneinanderliegenden Düsen (6) der zwei oder mehr Düsen (6) versetzt angeordnet sind,
**dadurch gekennzeichnet,**
**dass** die zwei Düsenreihen (5a, 5b, 5e, 5f) in jedem der zwei Druckköpfe (2a, 2b) eine erste Farbe in einer ersten der zwei Düsenreihen (5a, 5e) und eine zweite, zur ersten Farbe unterschiedliche, Farbe in einer zweiten der zwei Düsenreihen (5b, 5f) aufweisen, und dass entweder die Farbreihenfolge der ersten und zweiten Farbe in den zwei Düsenreihen (5a, 5b, 5e, 5f) zwischen den zwei Druckköpfen (2a, 2b) identisch ist und die zwei Druckköpfe (2a, 2b) einen mechanischen Versatz (7) zueinander aufweisen, der dem halben Abstand zwischen zwei nebeneinanderliegenden Düsen (6) der zwei oder mehr Düsen (6) entspricht, oder dass die Farbreihenfolge der ersten und zweiten Farbe in den zwei Düsenreihen (5a, 5b, 5e, 5f) zwischen den zwei Druckköpfen (2a, 2b) umgekehrt ist.

2. Druckeinheit (1) nach Anspruch 1,
**dadurch gekennzeichnet,**
**dass** die erste und zweite Farbe ausgewählt ist aus Cyan, Schwarz, Gelb und Magenta, insbesondere dass, wenn die erste Farbe Cyan ist, die zweite Farbe dann Schwarz ist oder umgekehrt oder dass, wenn die erste Farbe Gelb ist, die zweite Farbe dann Magenta ist oder umgekehrt.

3. Druckeinheit (1) nach einem der Ansprüche 1 oder 2,
**dadurch gekennzeichnet,**
**dass** die Druckeinheit (1) zwei weitere in Laufrichtung des Substrats (12) hintereinander angeordnete Druckköpfe (2c, 2d) und zwei weitere Pinning-Einheiten (3c, 3d) aufweist, insbesondere wobei die zwei Druckköpfe (2a, 2b) und die zwei weiteren Druckköpfe (2c, 2d) in Laufrichtung des Substrats (12) hintereinander angeordnet sind.

4. Druckeinheit (1) nach Anspruch 3,
**dadurch gekennzeichnet,**
**dass** jeder Druckkopf (2a, 2b, 2c, 2d) ein oder mehrere Druckchips (4) mit je zwei Düsenreihen (5a-5x), die quer zur Laufrichtung des Substrats (12) angeordnet sind, aufweist, wobei jede Düsenreihe (5a-5x) zwei oder mehr Düsen (6) aufweist, und insbesondere wobei die zwei Düsenreihen (5a-5x) zueinander um einen halben Abstand zwischen zwei nebeneinanderliegenden Düsen (6) der zwei oder mehr Düsen (6) versetzt angeordnet sind.

5. Druckeinheit (1) nach Anspruch 4,
**dadurch gekennzeichnet,**
**dass** die zwei Düsenreihen (5g, 5h,5m, 5n, 5o, 5u, 5v, 5w, 5x) in jedem der weiteren zwei Druckköpfe (2c, 2d) eine dritte, zur ersten und zweiten Farbe unterschiedliche, Farbe in einer ersten der zwei Düsenreihen (5g, 5m, 5o, 5u, 5w) und eine vierte, zur ersten, zweiten und dritten Farbe unterschiedliche, Farbe in einer zweiten der zwei Düsenreihen (5h, 5n, 5p, 5v, 5x) aufweisen.

6. Druckeinheit (1) nach Anspruch 5,
**dadurch gekennzeichnet,**
**dass** die erste, zweite, dritte und vierte Farbe ausgewählt ist aus Cyan, Schwarz, Gelb und Magenta, bevorzugt dass, wenn die erste Farbe Cyan ist, die zweite Farbe dann Schwarz ist oder umgekehrt oder dass, wenn die erste Farbe Gelb ist, die zweite Farbe dann Magenta ist oder umgekehrt und weiter bevorzugt dass, wenn die dritte Farbe Cyan ist, die vierte Farbe dann Schwarz ist oder umgekehrt oder dass, wenn die dritte Farbe Gelb ist, die vierte Farbe dann Magenta ist oder umgekehrt.

7. Druckeinheit (1) nach einem der Ansprüche 5 oder 6,
**dadurch gekennzeichnet,**
**dass** die erste und zweite Farbe ausgewählt ist aus Cyan und Schwarz und die dritte und vierte Farbe ausgewählt ist aus Gelb und Magenta oder umgekehrt.

8. Druckeinheit (1) nach einem der Ansprüche 5 bis 7,
**dadurch gekennzeichnet,**
**dass** entweder die Farbreihenfolge der dritten und vierten Farbe in den zwei Düsenreihen (5g, 5h,5m, 5n, 5o, 5u, 5v, 5w, 5x) zwischen den zwei weiteren Druckköpfen (2c, 2d) identisch ist und die zwei weiteren Druckköpfe (2c, 2d) einen mechanischen Versatz (7) zueinander aufweisen, der dem halben Abstand zwischen zwei nebeneinanderliegenden Düsen (6) der zwei oder mehr Düsen (6) entspricht, oder dass die Farbreihenfolge der dritten und vierten Farbe in den zwei Düsenreihen (5g, 5h,5m, 5n, 5o, 5u, 5v, 5w, 5x) zwischen den zwei weiteren Druckköpfen (2c, 2d) umgekehrt ist.

9. Druckeinheit (1) nach einem der vorhergehenden Ansprüche,
**dadurch gekennzeichnet,**
**dass** der mechanische Versatz (7) zwischen den zwei Druckköpfen (2a, 2b) und/oder zwischen den zwei weiteren Druckköpfen (2c, 2d), die quer zur Laufrichtung des Substrats angeordnet sind, zwischen 20 µm und 60 µm, bevorzugt zwischen 30 µm und 50 µm, weiter bevorzugt 40 µm, beträgt.

10. Druckeinheit (1) nach einem der vorhergehenden Ansprüche,
**dadurch gekennzeichnet,**
**dass** die Druckeinheit (1) eine Auflösung von 600 x 600 dpi aufweist.

11. Druckeinheit (1) nach einem der vorhergehenden Ansprüche,
**dadurch gekennzeichnet,**
**dass** entlang der Laufrichtung des Substrats (12) nach einem Druckkopf (2a, 2b, 2c, 2d) je eine Pinning-Einheit (3a, 3b, 3c, 3d) angeordnet ist, insbesondere dass entlang der Laufrichtung des Substrats (12) nach jedem der zwei Druckköpfe (2a, 2b) eine der zwei Pinning-Einheiten (3a, 3b) angeordnet ist und/oder dass entlang der Laufrichtung des Substrats (12) nach jedem der zwei weiteren Druckköpfe (2c, 2d) eine der zwei weiteren Pinning-Einheiten (3c, 3d) angeordnet ist.

12. Druckeinheit (1) nach Anspruch 11,
**dadurch gekennzeichnet,**
**dass** der Abstand zwischen jedem Druckkopf (2a, 2b, 2c, 2d) und der nach dem Druckkopf (2a, 2b, 2c, 2d) angeordneten Pinning-Einheit (3a, 3b, 3c, 3d) zwischen 10 mm und 80 mm, bevorzugt zwischen 30 mm und 50 mm, beträgt.

13. Druckeinheit (1) nach einem der vorhergehenden Ansprüche,
**dadurch gekennzeichnet,**
**dass** die Druckeinheit (1) weiter eine Grundplatte (8) aufweist, wobei die zwei Pinning-Einheiten (3a, 3b) und/oder die zwei weiteren Pinning-Einheiten (3c, 3d) zumindest teilweise in die Grundplatte (8) integriert sind.

14. Druckeinheit (1) nach Anspruch 13,
**dadurch gekennzeichnet,**
**dass** die Grundplatte (8) V-förmig geformt ist, insbesondere dass die Grundplatte (8) zwei Teile (8a, 8b) umfasst, die gegen die Waagerechte, bevorzugt zwischen 0 Grad und 25 Grad, weiter bevorzugt zwischen 0 Grad und 15 Grad, noch weiter bevorzugt zwischen 0 Grad und 10 Grad, geneigt sind.

15. Druckeinheit (1) nach einem der vorhergehenden Ansprüche,
**dadurch gekennzeichnet,**
**dass** die zwei Pinning-Einheiten (3a, 3b) und/oder die zwei weiteren Pinning-Einheiten (3c, 3d) eine Platine mit ein oder mehreren Leuchtdioden (10b) und/oder eine Wasserkühlung (10e) aufweisen.

16. Verfahren zum Bedrucken eines Substrats (12) umfassend die folgenden Schritte, die insbesondere in der folgenden Reihenfolge durchgeführt werden:
- Bereitstellen einer Druckeinheit (1) nach einem der Ansprüche 1 bis 15
- Zuführen des Substrats (12) zur Druckeinheit (1)
- Bedrucken des Substrats (12) mittels der Druckeinheit (1), insbesondere zwei- oder mehrfarbig und/oder mit einer Auflösung von 600 x 600 dpi.

17. Verfahren nach Anspruch 16,
**dadurch gekennzeichnet,**
**dass** das Substrat (12) der Druckeinheit (1) über einen Substrattisch (11) zugeführt wird, insbesondere wobei der Substrattisch (11) mittig derart erhöht ist, dass bevorzugt bei Verwendung einer V-förmigen Grundplatte (8), weiter bevorzugt gemäß der Druckeinheit (1) nach Anspruch 14, der Abstand zwischen Substrat (12) und den zwei Druckköpfen (2a, 2b) und/oder den zwei weiteren Druckköpfen (2c, 3d) im Wesentlichen identisch ist.
